# EUROPÄISCHE PATENTSCHRIFT

(11) **EP 3 011 098 B1**
(45) Veröffentlichungstag und Bekanntmachung des Hinweises auf die Patenterteilung: **17.01.2018**
(21) Anmeldenummer: 14739033.0
(22) Anmeldetag: 20.06.2014
(51) Int. Cl.: D06B 1/02, B05B 3/10, D06B 5/10, D06B 11/00, B05B 13/04

(54) **VERFAHREN ZUM GESTEUERTEN AUFBRINGEN EINER FARBFLOTTE AUF EIN GARN, EINE GARNSCHAR ODER EINE TEXTILBAHN**
METHOD FOR THE CONTROLLED APPLICATION OF A DYEING LIQUOR TO A YARN, A YARN BUNDLE, OR A TEXTILE WEB
PROCÉDÉ DE DÉPÔT CONTRÔLÉ D'UN BAIN DE TEINTURE SUR UN FIL, UN ASSEMBLAGE DE FILS OU UNE BANDE TEXTILE

(30) Priorität: 21.06.2013 DE 102013010351
(43) Veröffentlichungstag der Anmeldung: 27.04.2016
(73) Patentinhaber: Rototech Urban Ltda., 89130-000 Indaial (BR); Tüxen, Rainer, 74613 Öhringen (DE)
(72) Erfinder: TÜXEN, Rainer, 74629 Pfedelbach (DE); ALVAREZ, Jose, Walter, 4716002 Sao Paulo (BR)
(74) Vertreter: Wasmuth, Rolf
(86) Internationale Anmeldenummer: PCT/EP2014/001677
(87) Internationale Veröffentlichungsnummer: WO 2014/202223

(56) Entgegenhaltungen:
- EP-A1- 0 768 421
- EP-A2- 0 796 662
- CH-A5- 612 229
- DE-A1- 2 932 124
- DE-A1- 3 518 149
- DE-A1-102011 053 872
- FR-A- 1 525 578
- FR-A1- 2 104 711
- GB-A- 2 168 913
- US-A- 3 903 715
- US-A- 4 338 876
- US-A- 5 491 858

## Beschreibung

Die Erfindung betrifft ein Verfahren zum gesteuerten Aufbringen einer Flüssigkeit auf ein Garn, eine Garnschar oder eine Textilbahn nach dem Oberbegriff des Anspruchs 1.

Aus der DE 10 2011 053 872 A1 ist eine Vorrichtung bekannt, mit der Farbpigmente, Farbstoffe und andere chemische Flüssigkeiten auf textile Materialien aufzubringen sind. Hierzu wird eine Textilbahn längs eines Laufweges bewegt und auf ihrem Laufweg über Umlenkrollen mehrfach umgelenkt. Die Umlenkung ist derart ausgeführt, dass die Textilbahn in zueinander etwa parallelen Laufwegabschnitten mit einander entgegen gerichteten Laufrichtungen geführt wird. Die auf die Textilbahn aufzubringende Flüssigkeit wird durch mehrere Rotationsscheiben in einer Rotationsebene über 360° Umfangswinkel als Tröpfchen verteilt, wobei über die Breite der Textilbahn mehrere Rotationsscheiben nebeneinander liegen. Die Rotationsscheiben sind zwischen den Laufwegabschnitten angeordnet, so dass die Tröpfchen der Flüssigkeit gleichzeitig auf den in die eine Richtung laufenden Textilbahnabschnitt des ersten Laufwegabschnittes und auf den in die andere Richtung laufenden Textilbahnabschnitt des zweiten Laufwegabschnittes aufgebracht werden. Dabei trägt eine Rotationsscheibe die Flüssigkeit jeweils auf die gleiche Bahnseite der Textilbahn auf, wobei ein zweiter Flüssigkeitsauftrag in dem zweiten Laufwegabschnitt über einen ersten Flüssigkeitsauftrag aus dem ersten Laufwegabschnitt aufgebracht wird. Mittels kontinuierlicher Besprühung durch Zentrifugieren der Flüssigkeit während des Transportes der Textilbahn längs des Laufwegs ist so eine Behandlung bzw. Einfärben der Textilbahn erzielt.

Auf ihrem Laufweg wird die Textilbahn mehrfach umgelenkt, wodurch drei etwa parallel zueinander verlaufende Laufwegabschnitte entstehen. Erste Rotationsscheiben sind zwischen dem ersten und zweiten Laufwegabschnitt angeordnet und tragen die Flüssigkeit auf die erste Bahnseite auf; zweite Rotationsscheiben sind zwischen dem zweiten und dritten Laufwegabschnitt angeordnet und tragen die Flüssigkeit auf die zweite Bahnseite auf. In dem mittleren Laufwegabschnitt kann der Flüssigkeitsauftrag gleichzeitig auf die erste und die zweite Bahnseite erfolgen.

Als Flüssigkeit wird eine Farbflotte vorgeschlagen, die in einem Vorratstank bereitgehalten und über eine Dosierpumpe den Rotationsscheiben zugeführt wird. Überschüssige Farbflotte wird in einer Auffangwanne gesammelt und über einen Filter in den Vorratsbehälter zurückgeführt. Die im Vorratsbehälter bereitgestellte Sprühflotte wird nach Herstellerangaben zusammengemischt, wobei beispielhaft für viele chemische Reaktionen in der Textilindustrie bei einem Reaktivfarbstoff abhängig von der Flottentemperatur und dem Flottenverbrauch Hydrolyseverluste auftreten, die zeitlich nach einer e-Funktion verlaufen. Die Hydrolyseverluste sind über die Zeit umso größer, je höher die Konzentration der Fixierchemikalie ist. Wird zur Reduzierung der Hydrolyseverluste eine geringere Konzentration von Fixierchemikalien zugesetzt, verlängert sich die Fixierzeit des Farbauftrags. Die Konzentration der zugesetzten Fixierchemikalie ist somit ein Kompromiss zwischen einer notwendigen Fixierzeit und den Hydrolyseverlusten in der Sprühflotte.

Zwar wird in der DE 10 2011 053 872 A1 auch vorgeschlagen, die Fixierchemikalie und den Farbstoff getrennt auf die Textilbahn aufzubringen, jedoch wird mit der gezeigten Vorrichtung der Farbauftrag auf die eine Seite der Warenbahn und die Fixierchemikalie auf die andere Seite der Warenbahn aufgebracht. Um ein gutes Farbergebnis zu erzielen, muss die Bahn von beiden Seiten stark durchfeuchtet werden.

Aus der EP 0 768 421 A1 ist eine Vorrichtung mit Sprühdüsen bekannt, bei der eine Färbeflotte zur Anwendung kommt, die aus einem Reaktivfarbstoff und einem alkalisch wirkenden Agens in wässriger Lösung besteht. Die Lösungen werden in getrennten Behältern vorgelegt und vor ihrer Anwendung in einem einen Puffer enthaltenden Zwischenbehälter gemischt. Auf diese Weise muss nur eine geringe Menge der Färbeflotte ausgetauscht werden, wenn die Vorrichtung länger stillgestanden ist.

Aus der US 3,903,715 A ist eine Vorrichtung zum Aufbringen einer Farbflotte mittels Rotationsscheiben bekannt, bei der die Rotationsebene der Rotationsscheiben parallel zur Textilbahn liegt.

Die CH 612 229 A5 offenbart eine Vorrichtung zur Herstellung von biegsamen, schaumstoffunterlegten Teppichen. Über Sprühdüsen und eine Zuführeinrichtung wird eine Polyurethanschaumstoff bildende Chemikalie auf die Rückseite einer kontinuierlichen Länge des Teppichs aufgebracht. Die chemisch reagierenden Komponenten werden über einen Verteiler für das Reaktionsgemisch zugeführt.

Der Erfindung liegt die Aufgabe zugrunde, ein Verfahren der gattungsgemäßen Art derart weiterzubilden, dass bei geringen Verlusten einer über Rotationsscheiben aufzubringenden reaktionsfähigen Flüssigkeit ein gleichmäßiger Flüssigkeitsauftrag auf eine Warenbahn bei reduzierter Fixierzeit erzielt ist.

Die Aufgabe wird nach den kennzeichnenden Merkmalen des Anspruchs 1 gelöst.

Das erfindungsgemäße Verfahren ist allgemein bei Warenbahnen anwendbar, also nicht nur bei Textilbahnen an sich, sondern auch bei der Färbung bzw. Behandlung von Garnen, Kettgarnen, Garnscharen und dgl. vor deren Verarbeitung zu einer Textilbahn z. B. durch Bindung von Kett- und Schussfäden. Garn wird hierbei als Sammelbegriff für alle linienförmigen textilen Gebilde verstanden. Danach ist ein Garn sinngemäß ein langes, dünnes Gebilde aus einer oder mehreren Fasern. Es ist ein textiles Zwischenprodukt, welches zu Geweben, Gestricken, Gewirken und Stickereien verarbeitet werden kann oder auch zum Nähen verwendet wird. Unter Textilbahn wird sowohl ein Gewebe als Webware oder Maschenware verstanden wie auch non-woven Ware, z. B. Gewirke, Frottee, Vliese, Teppiche, Faserstoffe oder dgl. textiles Material. Als Material für Garne und Textilbahnen kann native oder regenerierte Cellulose wie Baumwolle, Viskose, Modal, Cupro, Proteinfasern wie Wolle oder Seide, Polyamidfasern, wie Polyamid 6, Polyamid 6.6, oder Polyester, insbesondere Polyethylenterephthalat verwendet werden. Ebenfalls geeignet sind Mischungen der genannten Fasern, beispielsweise Mischungen aus Baumwolle, Viskose, Modal, Polyester, Polyamid.

Nach dem erfindungsgemäßen Verfahren wird die Sprühflotte erst kurz vor der Zuführung zu einem Rotationsteller zusammengemischt. Unter "kurz vorher" wird ein Zeitraum verstanden, der kleiner als 6 Minuten, insbesondere kleiner als 1 Minute ist. Diese Zeit kann auch als Sprühflottenaustauschzeit bezeichnet werden, innerhalb der die Sprühflotte in dem Vorratsbehälter und dem gesamten Rohrleitungssystem ausgetauscht ist, also durch stetigen Verbrauch und stetiges neues Beimischen das gesamte Volumen des Zuführsystems zu den Rotationsscheiben ausgetauscht ist. Da das Zusammenführen der Mischkomponenten und deren Mischung zu einer Sprühflotte zeitlich erst kurz vor der Zuführung der Sprühflotte zu der Rotationsscheibe erfolgt, können beispielhaft bei Reaktivfarbstoffen die Hydrolyseverluste in der Sprühflotte gering gehalten werden. Dies eröffnet die Möglichkeit, bei einem Reaktivfarbstoff die Fixierchemikalie deutlich höher zu dosieren als bisher, da die Mischung schnell verbraucht wird und die in der kurzen Zeit anfallenden Hydrolyseverluste in der Sprühflotte geringer sind als bei herkömmlichen Verfahren im Stand der Technik. Die erhöhte Konzentration der Fixierchemikalie führt zu signifikant geringeren Fixierzeiten z. B. bei Batch-Verfahren (mit einem Verweilen bei Raumtemperatur von 20°C bis 35°C); die Verweilzeiten einer Textilbahn nach der Behandlung kann so von bisher etwa 16 Stunden auf bis zu 4 Stunden gesenkt werden.

Als Flüssigkeiten werden geeignete Farbmittel wie hoch affine optische Aufheller, Farbstoffe oder Pigmente wie Reaktivfarbstoffe, Küpen- und Indigofarbstoffe, Schwefelfarbstoffe, Dispersionsfarbstoffe, Direktfarbstoffe und bevorzugt Reaktivfarbstoffe verwendet. Insbesondere Reaktivfarbstoffe mit mindestens einer, ggf. zwei oder drei, Reaktivgruppen aus der Reihe Vinylsulfon Chlortriazin, Fluortriazin, oder Difluorpyrimidin sind vorteilhaft. Beispiele für geeignete Farbstoffe sind: Reactive Yellow 145, Reactive Yellow 176, Reactive Orange 107, Reactive Orange 131, Reactive Red 195, Reactive Red 239, Reactive Blue 250, Reactive Blue 19, Reactive Blue 21, Reactive Black 5.

Das im System zum Verbrauch bereitgestellte maximale Volumen der Sprühflotte wird derart eingestellt, dass es etwa der Summe aus dem Volumen eines Vorratsbehälters der Sprühflotte und den Volumina aller Zuführleitungen zu den Rotationsscheiben und aller Rückführleitungen zu dem Vorratsbehälter entspricht. Dieses Systemvolumen beträgt z. B. für eine Vorrichtung mit zwei hintereinander geschalteten Behandlungszonen, also eine Rotationsscheibe oder ein Rotationsbalken zwischen einem ersten und einem zweiten Laufwegabschnitt und eine weitere Rotationsscheibe oder einen weiteren Rotationsbalken zwischen dem zweiten und einem dritten Laufwegabschnitt zwischen 8 bis 15 Litern, so dass das Systemvolumen innerhalb eines kurzen Zeitintervalls von weniger als 6 Minuten, vorzugsweise innerhalb 1 Minute verbraucht ist.

Um eine gute Durchfeuchtung/Durchfärbung der Textilbahn, der Fäden, der Kettgarne oder einer Garnschar zu gewährleisten, ist vorgesehen, in Laufrichtung nach dem Flüssigkeitsauftrag mit einer Messvorrichtung den Feuchtigkeitsgrad der Textilbahn vorzugsweise über deren gesamte Warenbreite zu erfassen und abhängig von dem erfassten Feuchtigkeitsgrad den Volumenstrom der zugeführten Flüssigkeit einzustellen.

Über die Breite einer Textilbahn oder einer Garnschar sind mehrere Rotationsscheiben nebeneinander angeordnet, wobei der Überdeckungsbereich eines Sprühbereichs der Rotationsscheiben mit der Textilbahn oder der Garnschar derart eingestellt wird, dass etwa 75% bis 90% der von den Rotationsscheiben abgeschleuderten Flüssigkeit von der Textilbahn aufgenommen und nur der am seitlichen Rand der Warenbahn vorbeigeschleuderte Flüssigkeitsanteil aufgefangen wird, um ihn zu der Sprühflotte zurückzuführen.

Die Flüssigkeit wird über eine regelbare Dosierpumpe zugeführt, wobei der Volumenstrom der Dosierpumpe in Abhängigkeit der Laufgeschwindigkeit der Textilbahn oder der Garnschar und der ermittelten Durchfeuchtung der Textilbahn oder der Garnschar eingestellt wird.

Es kann zweckmäßig sein, in einem semikontinuierlichen Verfahren die Textilbahn oder die Garnschar nach einem Flüssigkeitsauftrag einer Verweilzeit bei definierter Warentemperatur zur Fixierung des Flüssigkeitsauftrags zuzuführen. Dies erfolgt zweckmäßig nach Aufwickeln der Warenbahn (Textilbahn oder Garnschar) auf eine Kaule oder einen Kettbaum. In einem kontinuierlichen Verfahren wird die Warenbahn (Textilbahn oder Garnschar) nach einem Flüssigkeitsauftrag einer Zwischentrocknung zugeführt. Hierbei kann die Warenbahn beim Sprühauftrag von Reaktivfarbstoffen zur Fixierzeitverkürzung einer kontinuierlichen Fixierung vorzugsweise einer Dampf- oder Trockenhitzefixierung zugeführt werden.

Es kann vorteilhaft sein, die Rotationsebene der abgeschleuderten Tröpfchen der Flüssigkeit gegen die Laufrichtung des jeweiligen Laufwegabschnittes zu neigen. Der Neigungswinkel gegen die Laufrichtung des Textilbahnabschnittes kann auf bis zu 10° eingestellt werden.

Zweckmäßig werden in einer Behandlungszone mehrere Rotationsscheiben in einer Reihe nebeneinander vorgesehen, wobei die unmittelbar nebeneinander liegenden Rotationsscheiben in entgegengesetzten Drehrichtungen angetrieben werden. Es kann zweckmäßig sein, die Rotationsscheiben in gleichen Drehrichtungen anzutreiben. Vorteilhaft können die Rotationsscheiben - insbesondere schaltbar - in gleichen oder in entgegengesetzten Drehrichtungen betrieben werden.

In vorteilhafter Weiterbildung der Erfindung, die auch eigenständig genutzt werden kann, werden die zur Flüssigkeitsverteilung vorgesehenen Rotationsscheiben in einem Drehzahlbereich von etwa 1.500 1/min bis etwa 2.900 1/min angetrieben, wobei die im Zentrum der Rotationsscheibe zugeführte Flüssigkeit mit einer Strömungsgeschwindigkeit von etwa 2 cm³/s bis etwa 17 cm³/s eingestellt wird.

Wesentlich für das Eindringen der Flüssigkeitströpfchen in eine Warenbahn wie eine Textilbahn, Garne oder eine Garnschar ist die Drehzahl der Rotationsscheibe, wobei die Drehzahl der Rotationsscheibe, also deren Winkelgeschwindigkeit einstellbar ist. Die Drehzahl der Rotationsscheibe kann einerseits in Abhängigkeit der Viskosität der zugeführten Flüssigkeit verändert werden, andererseits kann die Drehzahl der Rotationsscheibe in Abhängigkeit des Volumenstroms der zur Rotationsscheibe zugeführten Flüssigkeit eingestellt werden.

Eine vorteilhafte Rotationsscheibe der Vorrichtung ist mit einem ansteigenden Rand ähnlich einem Suppenteller ausgebildet. In dem ansteigenden Rand sind aus der Ebene der Rotationsscheibe zur oberen Randkante verlaufende Rillen ausgebildet. Die Rillen sind bevorzugt radial zum Zentrum der Rotationsscheibe ausgerichtet. Zweckmäßig sind sie derart angeordnet, dass sie in Umfangsrichtung lückenlos aneinander anschließen. Durch die Rillen wird der sich auf der Rotationsscheibe ausbildende Flüssigkeitsfilm im Bereich der Rillen in Flüssigkeitsströme aufgeteilt werden. Beim Übertreten auf die Randkante bildet sich ein Sprühstrahl aus, der kurz nach der Abströmkante unter Bildung von Tröpfchen abgeschleudert wird.

Nach dem erfindungsgemäßen Verfahren wird bei der Verwendung eines Reaktivfarbstoffes die Fixierzeit durch Einstellung der Warentemperatur und durch Einstellung des Anteils der Fixierchemikalie gewählt.

Vorteilhaft wird eine Garnschar nach einem Sprüh-Farbauftrag mit vorreduziertem Indigo einer kontinuierlichen Oxidation durch einen Luftgang zugeführt, mit einer Dauer von 90 bis 180 Sekunden, bevorzugt 100 bis 160 Sekunden.

Weitere Merkmale der Erfindung ergeben sich aus den weiteren Ansprüchen, der Beschreibung und der Zeichnung, in der nachfolgend im Einzelnen beschriebene Ausführungsbeispiele der Erfindung dargestellt sind. Es zeigen:
- Fig. 1: eine schematische Darstellung des erfindungsgemäßen Verfahrens mit reduzierter Sprühflottenaustauschzeit,
- Fig. 2: eine schematische Darstellung des Verfahrens mit getrenntem Aufbringen der Farbstofflösung und einer Fixierchemikalie,
- Fig. 3: eine grafische Darstellung der Fixierzeiten in Stunden über der Temperatur und in Abhängigkeit des eingestellten pH-Wertes durch die Fixierchemikalie,
- Fig. 4: eine perspektivische Darstellung einer Rotationsscheibe.

In Fig. 1 ist als flexible Warenbahn eine Textilbahn 1 gezeigt, die auf einem Laufweg 2 durch eine Vorrichtung 3 zum Aufbringen einer Flüssigkeit, insbesondere zum Aufbringen einer Farblösung oder Farbflotte geführt ist. In der Vorrichtung 3 ist die Textilbahn über Umlenkrollen 4, 5, 6, 7, 8, 9 geführt, um die Textilbahn 1 an jeder Umlenkrolle in ihrer Laufrichtung umzulenken. Die im Ausführungsbeispiel horizontal eintretende Textilbahn 1 wird an der ersten Umlenkrolle 4 vertikal nach oben umgelenkt, wodurch sich ein erster Laufwegabschnitt 10 ergibt. Über die Rollen 5 und 6 wird die Textilbahn 1 wieder nach unten abgelenkt, wodurch sich ein zweiter Laufwegabschnitt 11 ergibt. Die Umlenkrollen 7 und 8 lenken die Textilbahn in einen weiteren, vertikalen Laufwegabschnitt 12 um; über die Umlenkrolle 9 tritt die Textilbahn 1 aus der Vorrichtung 3 wieder aus.

Über die Umlenkrollen 4 bis 9 werden somit in der Vorrichtung 3 ein erster Laufwegabschnitt 10, ein zweiter Laufwegabschnitt 11 und ein dritter Laufwegabschnitt 12 gebildet. Die vertikalen Laufwegabschnitte 10, 11, 12 liegen mit horizontalem Abstand zueinander und sind im gezeigten Ausführungsbeispiel zueinander etwa parallel geführt.

Zwischen dem ersten Laufwegabschnitt 10 und dem zweiten Laufwegabschnitt 11 ist eine Rotationsscheibe 13 angeordnet, deren Rotationsachse 14 vertikal stehen kann. Zwischen dem ersten Laufwegabschnitt 10 und dem zweiten Laufwegabschnitt 11 ist somit eine erste Behandlungszone 15 ausgebildet.

Entsprechend ist zwischen dem zweiten Laufwegabschnitt 11 und dem dritten Laufwegabschnitt 12 eine zweite Behandlungszone 18 ausgebildet. In der zweiten Behandlungszone 18 ist eine zweite Rotationsscheibe 16 vorgesehen, deren Rotationsachse 17 ebenfalls senkrecht steht.

Die Rotationsscheiben 13 und 16 sind zwischen den Laufwegabschnitten 10, 11 und 12 jeweils derart angeordnet, dass sie etwa mittig zwischen den Laufwegabschnitten liegen. Der Abstand der Rotationsachsen 14 und 17 zu den jeweiligen Laufwegabschnitten 10, 11 und 12 ist etwa gleich.

Die Laufwegabschnitte 10, 11 und 12 haben jeweils zueinander entgegengesetzte Laufrichtungen 19, 20 und 21, was durch die mehrfache Umlenkung der Textilbahn 1 auf ihrem Laufweg 2 erzielt ist.

Als Warenbahn kann auch ein Garn, eine Garnschar 100 oder dgl. Ware in der Vorrichtung behandelt werden. Dabei ist vorgesehen, über die Breite einer Warenbahn mehrere Rotationsscheiben 13 bzw. 16 gleicher Ausbildung anzuordnen. In der ersten Behandlungszone 15 ist somit ein Balken mit mehreren Rotationsscheiben 13 in einer Reihe nebeneinander vorgesehen, wobei unmittelbar nebeneinander liegende Rotationsscheiben in entgegengesetzten - oder zweckmäßig auch in gleichen - Drehrichtungen angetrieben werden. Entsprechend ist in der zweiten Behandlungszone 18 ein Balken mit mehreren Rotationsscheiben 16 vorgesehen. Über die Breite einer Warenbahn, also einer Textilbahn 1 oder einer Garnschar 100, bilden die Rotationsscheiben eines Balkens einen Sprühbereich aus, wobei zwischen den Rotationsscheiben eines Sprühbereichs bzw. eines Rotorenbalkens keine Sprühraumbegrenzungen vorgesehen sind. Der Überdeckungsbereich eines Sprühbereichs der Rotationsscheiben mit der Warenbahn wird derart eingestellt, dass etwa 75% bis 90% der den Rotationsscheiben zugeführten Flüssigkeit von der Warenbahn aufgenommen und der restliche Flüssigkeitsanteil über seitliche Prallbleche 44 aufgefangen und über Rückführleitungen 31 rückgeführt wird. Der erste Sprühbalken für den aufwärts laufenden Warenbahnabschnitt und den abwärts laufenden Warenbahnabschnitt erreicht bereits eine sehr gleichmäßige Besprühung über die Bahnbreite. Vorteilhaft ist hierbei besonders die Vorbefeuchtungswirkung durch das erste Besprühen des aufwärts laufenden Warenbahnabschnitts und das ca. 1 bis 3 Sekunden später folgende Besprühen des nun abwärts laufenden, bereits feuchten Warenbahnabschnitts, wodurch eine verbesserte und gleichmäßige Farbtröpfchen-Eindringung erzielt ist. Die Wirkung kann optimiert werden durch angepasste Maße für die Rotorendurchmesser, die Abstände von Mitte zu Mitte benachbarter Rotoren sowie den Abstand der Warenbahn zum Rotorbalken.

Im gezeigten Ausführungsbeispiel nach Fig. 1 sind ein erster Behälter 22 für eine Farbstofflösung sowie ein zweiter Behälter 23 für eine Fixierchemikalie, z. B. Fixieralkali vorgesehen. Farbstofflösung und Fixierchemikalie werden über Dosierpumpen 24, 25 in einem definierten Mischungsverhältnis kurz vor einem Vorratsbehälter 26 zusammengeführt, diesem zugeführt und im Vorratsbehälter 26 homogen vermischt. Aus dem Vorratsbehälter 26 zieht eine weitere Dosierpumpe 27 die im Vorratsbehälter 26 bereitgestellte Sprühflotte 39 ab und führt diese über Zuführleitungen 28 den Rotationsscheiben 13 und 16 zu. Die Zuführleitungen 28 münden oberhalb der Rotationsscheiben 13 und 16 in einen Injektor 29, der mit geringem Abstand über dem Zentrum 45 einer Rotationsscheibe endet. Der von der Dosierpumpe 27 zugeführte Volumenstrom hat eine einstellbare Strömungsgeschwindigkeit von etwa 2 cm³/s bis etwa 17 cm³/s. Die Zufuhr der Sprühflotte zu einem Injektor erfolgt weitgehend drucklos, vorzugsweise derart nahezu drucklos, dass der aus dem Injektor 29 austretende Flüssigkeitsstrahl ohne zu Spritzen auf die Rotationsscheibe auftrifft. Dadurch kann eine gleichmäßige Verteilung der zugeführten Flüssigkeit in der Ebene der Rotationsscheibe erzielt werden, was dem gleichmäßigen Verteilen der Sprühflotte förderlich ist. Unter "drucklos" wird auch ein geringer Druck verstanden, der zur Förderung der Sprühflotte zum Injektor notwendig sein kann. Vorteilhaft ist der Druck so niedrig gewählt, dass beim Auftreffen des Flüssigkeitsstrahls auf die rotierende Rotationsscheibe kein Spritzen auftritt.

Die Rotationsscheiben 13 und 16 rotieren in einem Drehzahlbereich von etwa 1.500 1/min bis etwa 2.900 1/min, wobei die Drehzahlen der Rotationsscheiben 13 und 16 in Abhängigkeit von Betriebsvariablen gesteuert werden können. So kann die Drehzahl einer Rotationsscheibe 13 bzw. 16 in Abhängigkeit von der Viskosität der zugeführten Flüssigkeit oder auch in Abhängigkeit der Größe des Volumenstroms der über den Injektor 29 im Zentrum 45 der Rotationsscheibe zugeführten Flüssigkeit eingestellt werden.

Über eine Rotationsscheibe 13, 16 wird die zugeführte Flüssigkeit als Tröpfchen verteilt, wobei die Rotationsscheiben dieses Aerosol aus Tröpfchen über 360° in der Behandlungszone 15 bzw. 18 abgeben. So werden die Tröpfchen der Flüssigkeit von der Rotationsscheibe 13 in einer Rotationsebene 30 gleichzeitig auf den in die eine Laufrichtung 19 laufenden Textilbahnabschnitt des ersten Laufwegabschnittes 10 und auf den in die andere Laufrichtung 20 laufenden Textilbahnabschnitt des zweiten Laufwegabschnittes 11 aufgebracht. Der zweite Flüssigkeitsauftrag in dem zweiten Laufwegabschnitt 11 wird dabei über den ersten Flüssigkeitsauftrag aus dem ersten Laufwegabschnitt 10 aufgebracht. Die aus den Mischkomponenten aus den Behältern 22 und 23 zusammengemischte Sprühflotte 39 wird erst kurz vor dem Vorratsbehälter 26 zusammengeführt, also zeitlich kurz vor der Zuführung der Sprühflotte über die Dosierpumpe 27 zu den Rotationsscheiben 13 und 16. Das Volumen des Vorratsbehälters 26 ist so bemessen, dass es nicht wesentlich größer ist als die Systemfüllung in der Zuführleitung 28 sowie der Rückführleitung 31. Das maximale Volumen der Sprühflotte 39 in dem Vorratsbehälter 26 wird dabei nach dem Verbrauchsvolumen aller Rotationsscheiben der Vorrichtung 3 bestimmt, welches innerhalb eines vorgegebenen Zeitfensters verbraucht wird. Dieses Zeitfenster ist so bemessen, dass es der Austauschzeit der Sprühflotte im Vorratsbehälter 26 entspricht und kleiner als 6 Minuten, insbesondere kleiner als 1 Minute ist. Dadurch kann sichergestellt werden, dass nach der Zusammenführung der Mischkomponenten und deren Mischung zu einer z. B. Reaktivsprühflotte die Hydrolyseverluste in der Sprühflotte gering gehalten werden. Die Sprühflottenaustauschzeit beträgt weniger als 6 Minuten, insbesondere ist sie kleiner als 1 Minute oder im Beriech von 1 Minute liegt. Dies eröffnet die Möglichkeit, bei einem Reaktivfarbstoff die Fixierchemikalie deutlich höher zu dosieren als bisher bekannt, da die gemischte Sprühflotte schnell verbraucht wird und die in dieser kurzen Zeit anfallenden Hydrolyseverluste in der Sprühflotte geringer sind als bei herkömmlichen Verfahren im Stand der Technik. Der erhöhte Anteil der Fixierchemikalie führt zu signifikant geringeren Fixierzeiten einer Warenbahn, z. B. einer gefärbten Textilbahn. Die Verweilzeiten bzw. Fixierzeiten einer Textilbahn nach der Behandlung kann bei einer Umgebungstemperatur von 20° von bisher etwa 16 Stunden auf bis zu 4 Stunden gesenkt werden. Dies ist in Fig. 3 dargestellt.

In Fig. 3 ist die y-Achse mit der Verweilzeit t in Stunden angegeben; die x-Achse gibt die effektive Warenbahntemperatur T in Grad Celsius wieder. Die bisher nach Herstellerangaben unter dem Gesichtspunkt vertretbarer Verluste in der Sprühflotte zugesetzten Fixierchemikalien führten bei einem marktüblichen Fixierverfahren für semikontinuierliche Verfahren zu einem pH-Wert von 12,26. Diese nach Herstellerangaben gemischte Sprühflotte benötigt - in Abhängigkeit von der Umgebungstemperatur bzw. der effektiven Warentemperatur - Verweilzeiten (Fixierzeiten) von 10 bis 16 Stunden.

Wird nach dem erfindungsgemäßen Verfahren die Sprühflotte erst kurz vor der Verwendung gemischt und das Volumen der Sprühflotte auf den zeitnahen Verbrauch abgestimmt, kann die Fixierchemikalie (Fixieralkali) in der Sprühflotte deutlich erhöht werden. Bereits bei einer Erhöhung um 30% (pH-Wert 12,38) sinkt bei 20°C die Fixierzeit um 3 Stunden; wird ein höherer Anteil Fixierchemikalie zugesetzt, so dass z. B. ein pH-Wert von 12,69 gegeben ist, kann die Verweilzeit von 6 Stunden bei 20° bis auf 4 Stunden bei 30° abgesenkt werden. Gegenüber der bisher bekannten Zusammensetzung der Sprühflotte 39 können so bei geringen Farbverlusten die Fixierzeiten um bis zu 10 Stunden reduziert werden.

Vorteilhaft ist vorgesehen, dass der von der Dosierpumpe 27 eingestellte Volumenstrom der Sprühflotte 39 im Durchfluss regelbar ist, wobei der Volumenstrom der Dosierpumpe 27 in Abhängigkeit der Laufgeschwindigkeit der Warenbahn eingestellt wird. Vorteilhaft kann der Volumenstrom ergänzend oder zusätzlich entsprechend der ermittelten Durchfeuchtung der Textilbahn eingestellt werden, wozu die Textilbahn am Auslass der Vorrichtung 3 vorzugsweise eine Messvorrichtung 32 zur Feuchtemessung insbesondere über deren gesamte Warenbreite aufweist.

Es kann vorteilhaft sein, die Rotationsachse 14, 17 einer Rotationsscheibe13, 16 gegen die Laufrichtung des Textilbahnabschnittes auf dem entsprechenden Laufwegabschnitt 10, 11 oder 12 zu neigen; vorzugsweise wird eine Rotationsscheibe derart geneigt, dass die Rotationsebene 30 der abgeschleuderten Tröpfchen der Flüssigkeit gegen die Laufrichtung 19 des jeweiligen Laufwegabschnittes 10, 11 und 12 geneigt liegt.

Wie in Fig. 1 dargestellt, sind unterhalb der neben der Warenbahn in der Vorrichtung 3 angeordneten Prallbleche 44 Auffangrinnen 33 und 36 vorgesehen, die über die Rückführleitung 31 aufgefangene Sprühflotte 39 in den Vorratsbehälter 26 zurückführen. Dabei ist die Abstimmung des Sprühbereichs der Rotationsscheiben so getroffen, dass etwa 75% bis etwa 90% der zugeführten Sprühflotte von der Textilbahn 1 aufgenommen und der aufgefangene Flüssigkeitsanteil von 10% bis 25% jeweils zu dem Vorratsbehälter 26 rückgeführt wird. Die außerhalb der Warenbahn von den Rotorscheiben abgeschleuderte Flüssigkeit wird so aufgefangen und rückgeführt.

Im Ausführungsbeispiel nach Fig. 1 ist die Warenbahn als Textilbahn 1 bezeichnet; das erfindungsgemäße Verfahren ist aber nicht nur bei Textilbahnen anwendbar, sondern auch bei der Färbung bzw. bei der Behandlung von allgemeinen Garnen, Kettgarnen und einer Garnschar oder dgl. vor deren Verarbeitung zu einer Textilbahn z. B. durch Bindung von Kett- und Schussfäden. Unter Textilbahn wird dabei sowohl ein Gewebe als Webware oder Maschenware verstanden wie auch non-woven Ware, z. B. Gewirke, Vliese, Frottee, Faserstoffe oder dgl. textiles Material. Bei der Behandlung von allgemeinen Garnen, Kettgarnen und dgl. werden die Garne meist als Garnschar 100 der Vorrichtung 3 zugeführt; Garnschare können aus einzelnen nebeneinander liegenden Fäden bestehen oder auch aus Lagen von Fäden. Unabhängig davon, ob eine Textilbahn oder eine Garnschar gefärbt wird, ergeben sich ähnliche Vorteile.

Als Flüssigkeit werden beispielhaft Farbflotten, Flotten bestehend aus optischen Aufhellern und Hilfschemikalien, Flotten aus Schlichtemitteln für die Behandlung von Kettgarnen und Flotten bestehend aus Ausrüstungschemikalien zur Funktionsgebung von Textilien wie z. B. Weichmacher, Hochveredlung, Dispersionen und Emulsionen vorgeschlagen.

Im Ausführungsbeispiel nach Fig. 2 ist ein zweibadiges Verfahren dargestellt, welches 2 gleiche Vorrichtungen 3 und 3a verwendet, wie sie in Fig. 1 dargestellt sind. Für gleiche Teile sind daher gleiche Bezugszeichen verwendet.

Die als Textilbahn 1 bzw. als Garnschar 100 vorliegende Warenbahn wird auf einem Laufweg 2 in der Vorrichtung 3 umgelenkt, wodurch in der ersten Vorrichtung 3 die erste und die zweite Behandlungszonen 15 und 18 ausgebildet sind und in der nachgeschalteten Vorrichtung 3a weitere Behandlungszonen 15a und 18a, denen die Rotationsscheiben 13a und 16a zugeordnet sind. Zwischen den beiden Vorrichtungen 3 und 3a ist eine Behandlungskammer 40 vorgesehen, in der die Warenbahn über mehrere Umlenkrollen mehrfach hin und her geführt ist um die Warenbahn z. B. durch eine Heizvorrichtung 41 in der Behandlungskammer 40 auf eine gewünschte Temperatur zu erwärmen . Dadurch kann die Fixierzeit weiter gesenkt werden, ohne dass die Sprühflotte 39 selbst in der Temperatur erhöht werden muss. Dies gilt bei einer semikontinuierlichen Reaktiv Kaltverweilfärbung (20°C bis 35°C). Die Behandlungskammer 40 kann auch als Rollenluftgang zur Oxidation ausgeführt werden, sofern mit der Vorrichtung 3 beispielhaft eine kontinuierliche Indigo-, Küpen- oder Schwefelfärbung vorgenommen wird. Die Behandlungskammer 40 ist als Zwischentrockner ausgeführt, sofern es sich beispielhaft um eine kontinuierliche Reaktiv-, Indigo-, Küpen-, Schwefel-, Dispersions-, Direkt- oder Säurefärbung handelt.

In der ersten Behandlungszone 15 der ersten Vorrichtung 3 wird eine erste Flüssigkeit einer ersten chemischen Zusammensetzung dem Rotationsteller 13 zugeführt, so dass eine erste Bahnseite der Textilbahn 1 z. B. mit einer Farblösung behandelt wird. In der nachgeschalteten Vorrichtung 3a wird in der weiteren Behandlungszone 15a eine zweite Flüssigkeit einer zweiten chemischen Zusammensetzung, nämlich ein Fixieralkali zugeführt und auf die gleiche, erste Bahnseite der Warenbahn aufgebracht. Die erste Vorrichtung 3 hat einen von der zweiten Vorrichtung 3a getrennten Flüssigkeitszulauf, so dass die Farblösung der Vorrichtung 3 nicht mit dem Fixieralkali in der Vorrichtung 3a in Kontakt tritt. Verluste an Farbstoff oder Fixieralkali können minimiert werden, und auf übliche Zusätze von hohen Salzmengen (bis 280 g/l) in Kontinueverfahren kann auf Grund des berührungslosen Auftrags in der zweiten Vorrichtung 3a verzichtet werden.

Im gezeigten Ausführungsbeispiel nach Fig. 2 wird nach der ersten Behandlungszone 15 in der ersten Vorrichtung 3 in einer zweiten Behandlungszone 18 die erste Flüssigkeit auch auf die zweite Warenseite aufgebracht. Die Warenbahn wird also zweimal mit einem Flüssigkeitsauftrag versehen, also einmal auf der ersten Warenseite (vorne) und einmal auf der zweiten Warenseite (hinten). In den weiteren Behandlungszonen in der zweiten Vorrichtung 3a wird die zweite Flüssigkeit ebenfalls auf beide Warenseiten aufgebracht. Damit wird eine Warenbahn (z. B. Textilbahn 1 oder Garnschar 100) in der ersten Vorrichtung 3 auf beiden Warenseiten mit einem Sprühauftrag aus einer Flüssigkeit einer ersten chemischen Zusammensetzung versehen, die z. B. ein Farbauftrag sein kann. In der zweiten Vorrichtung 3a wird - ggf. nach einer Zwischenbehandlung in der Behandlungskammer 40 - der zweite Sprühauftrag einer zweiten Flüssigkeit auf die erste und die zweite Warenseite der Warenbahn aufgebracht, wobei die Flüssigkeit des zweiten Sprühauftrags eine Fixierchemikalie sein kann. Der Flüssigkeitskreislauf der ersten Flüssigkeit in der ersten Vorrichtung und der Flüssigkeitskreislauf der zweiten Flüssigkeit in der zweiten Vorrichtung sind voneinander getrennt, so dass keine Wechselwirkungen auftreten können. Vorzugsweise wird ein minimales Systemvolumen jeder Vorrichtung 3, 3a zwischen 8 bis 15 Litern ausgelegt.

Die in Fig. 4 dargestellte Rotationsscheibe 13 weist einen flachen Teller 34 auf, der einen erhabenen, gerundeten Rand 35 trägt. Der Rand 35 endet in einem Umfangsflansch 37 mit einer Abströmkante 47. Die Ebene des Umfangsflansches 37 liegt etwa parallel zur Ebene des Tellers 34.

Im erhabenen Rand 35 sind radiale Rillen 38 ausgebildet, die jeweils vom Rand des Tellers 34 bis an den Rand des Umfangsflansches 37 verlaufen. In Umfangsrichtung bilden die Rillen eine Art Zahnung aus; in Umfangsrichtung liegt Rille 38 neben Rille 38.

Wird bei rotierender Rotationsscheibe 13 im Zentrum 39 über einen Injektor 29 Flüssigkeit zugeführt, so tritt diese vorzugsweise ohne zu spritzen, insbesondere emulsionsartig auf dem Teller 34 auf und verteilt sich aufgrund der Rotation als Emulsion, die den Teller 34 als dünne Flüssigkeitsschicht flächig bedeckt. Aufgrund der Rotation des Tellers 34 tritt die Emulsion im Randbereich des Tellers 34 in die Rillen 38 ein, wobei der Emulsionsfilm auf dem Teller 34 im Bereich der Rillen 38 zu einzelnen Flüssigkeitsstrahlen aufgelöst wird. Am oberen Umfangsflansch 37 enden die Rillen 38; die in den Rillen 38 befindliche Flüssigkeit tritt auf den Umfangsflansch 37 aus und wird von diesem als Flüssigkeitsstrahl (Filament) radial abgeschleudert, wobei sich vorzugsweise kurz nach der Abströmkante 47 insbesondere in deren Nahbereich feine Mikrotröpfchen ausbilden. In Abhängigkeit der Viskosität der zugeführten Flüssigkeit und der Menge des Volumenstroms wird die Drehzahl einer Rotationsscheibe derart eingestellt, dass sich ein Aerosol aus Tröpfchen ausgebildet, welcher mit definierter Eindringtiefe in die Warenbahn, d. h. die Garnschar oder die Textilbahn eindringt.

Das erfindungsgemäße Verfahren erlaubt allgemein bei der Applikation auf Cellulosefasern oder Cellulose-Fasermischungen mit Reaktivfarbstoffen eine weitgehende Optimierung der Verfahrensbedingungen. Insbesondere kann im Vergleich zum KKV-Verfahren (Klotz-Kalt-Verweil-Verfahren) durch Erhöhung der Alkalimenge und der Fixiertemperatur der Fixierprozess beschleunigt und die Verweilzeit drastisch reduziert werden, z. B. könnte von 8 bis 24 Stunden Fixierzeit bei 20°C durch Erhöhung der Fixiertemperatur auf 35°C eine Fixierzeit von 2 bzw. 5 Stunden resultieren. Da zusätzlich der pH-Wert erhöht werden kann, senkt sich die Fixierzeit deutlich unter 2 bzw. 5 Stunden. Dadurch kann die Produktivität auch gerade bei Kleinmetragen signifikant gesteigert werden, wobei das erfindungsgemäße Verfahren anders als im KKV-Verfahren deutlich weniger Verluste durch Hydrolyse der Reaktivfarbstoffe entstehen lässt. Nach dem erfindungsgemäßen Verfahren kann die Alkalimenge bevorzugt in hellen bis mittleren Farbtiefen um 30% bis 200% , bevorzugt um 100% gegenüber den üblichen Empfehlungen im KKV-Verfahren erhöht werden, ohne dass vergleichbar hohe Verluste durch Hydrolyse auftreten.

Eine Betrachtung von Gesamtbetriebskosten und Ökologie sowie der objektiven Vergleichbarkeit der beschriebenen Färbetechnologien (Foulardapplikation im Trog (KKV)) mit dem erfindungsgemäßen Verfahren zeigt folgende Vorteile für das erfindungsgemäße Verfahren:
- Keine Wartungskosten durch Walzenwechsel oder das Abdrehen der Walzengummierungen;
- Keine Oberflächenbeschädigungen von Walzen durch unsachgemäße Benutzung;
- Keine schleichende Veränderung der Flottenaufnahme (Pick-up %) durch Silikatablagerungen;
- Keine mechanische Beanspruchung durch Quetschen der Ware beim Besprühen und damit keine Veränderung des Kapillarsystems der Ware;
- Kürzeste Flottenaustauschzeiten beim Sprühen durch geringe Systemfüllung (Austauschzeit < 1 min) und damit sehr geringe Tailingstrecke verursacht durch Hydrolyse;
- Keine Tailingstrecke durch Substantivität;
- Sehr hohe Fixierwerte durch höhere Konzentration des Fixieralkali;
- Der Verzicht auf Wasserglas in der Reaktivfärberei führt zu deutlich verbessertem Auswaschverhalten, keinen Ablagerungen an Walzen, Waschkästen und Abwasserkanälen;
- Keine Flottenerwärmung der Färbeflotte durch einlaufende heiße Ware;
- Kein Eintrag von Schmutz, Flusen oder Restchemikalien in die Färbeflotte;
- Deutlich reduzierte Restflottenmengen beim Farbwechsel im Abwasser (WB 3000 mm - 11 L bei der Sprüh-Färbetechnologie im Vergleich zum Foulardtrog mit 100 - 150 L pro Farbwechsel);
- Drastisch reduzierte Flottenaufnahme bei Färbeprozessen mit Zwischentrocknung oder Dämpferfixierung bei der Sprüh-Färbetechnologie (Energieeinsparung, Produktivitätssteigerung, Reduktion von Migration);
- Bei zweibadigen Kontinueverfahren kann salzfrei gefärbt werden;
- Bei Nass-in-Nass-Verfahren kann mit deutlich reduziertem Differenz pick-up gearbeitet werden.

Verallgemeinert ausgedrückt, kann mit dem erfindungsgemäßen Verfahren eine Flüssigkeit gezielt und gesteuert auf eine Warenbahn aufgebracht werden, die längs eines Laufweges 2 in einer Vorrichtung 3 bewegt wird. Die Warenbahn erfährt über Umlenkrollen 4, 5, 6, 7, 8, 9 einen mehrfachen Richtungswechsel, wobei die Warenbahn in zueinander etwa parallelen Laufwegabschnitten 10, 11, 12 mit einander entgegen gerichteten Laufrichtungen 19, 20, 21 geführt wird. Die gesteuert aufzubringende Flüssigkeit wird zwischen den Laufwegabschnitten 10, 11, 12 durch eine Rotationsscheibe 13, 16 in einer Rotationsebene 30 als Tröpfchen verteilt, wobei die Tröpfchen der Flüssigkeit in bevorzugter Weise gleichzeitig auf den in die eine Richtung laufenden Warenbahnabschnitt des ersten Laufwegabschnittes 10 und auf den in die andere Richtung laufenden Warenbahnabschnitt des zweiten Laufwegabschnittes 11 aufgebracht werden. Der zweite Flüssigkeitsauftrag wird dabei in dem zweiten Laufwegabschnitt 11 über den ersten Sprühauftrag der ersten Flüssigkeit aus dem ersten Laufwegabschnitt 10 aufgebracht. In einer ersten Ausführungsform des erfindungsgemäßen Verfahrens ist die einer Rotationsscheibe 13, 16 zugeführte Flüssigkeit eine Sprühflotte, die aus Mischkomponenten zusammengesetzt ist, wobei das Zusammenführen der Mischkomponenten und deren Mischung zu einer Sprühflotte zeitlich kurz vor der Zuführung der Sprühflotte zu der Rotationsscheibe 13 bzw. 16 erfolgt. Dies kann dadurch erreicht werden, dass die Mischkomponenten erst kurz vor der Zuführung zum Vorratsbehälter 26 zusammengeführt und nach der Mischung im Vorratsbehälter über kurze Leitungen den Rotorscheiben zugeführt werden, so dass ein rascher Verbrauch der angemischten Sprühflotte erzielt ist. Dieses Verfahren kann auch als "einbadiges" Verfahren bezeichnet werden.

Nach einer Weiterbildung der Erfindung kann im Sinne eines "zweibadigen" Verfahrens verallgemeinert ein Verfahren zum gesteuerten Aufbringen einer Flüssigkeit auf eine Warenbahn angegeben werden, die vorzugsweise zum Aufbringen einer Farbflotte auf eine Warenbahn und insbesondere zum Färben mit Indigo genutzt werden kann. Die Warenbahn wird längs eines Laufweges 2 bewegt und durchläuft auf ihrem Laufweg 2 über Umlenkrollen 4, 5, 6, 7, 8, 9 einen mehrfachen Richtungswechsel, wobei die Warenbahn in einer Behandlungszone 15, 18, beispielsweise einer ersten Vorrichtung 3 und in einer Behandlungszone 15a, 18a beispielsweise einer zweiten Vorrichtung 3a in zueinander etwa parallelen Laufwegabschnitten 10, 10a, 11, 11a, 12, 12a mit einander entgegen gerichteten Laufrichtungen 19, 20, 21 geführt wird. Die gesteuert aufzubringende Flüssigkeit wird jeweils zwischen den Laufwegabschnitten 10, 10a, 11, 11a, 12, 12a durch Rotationsscheiben 13, 13a, 16, 16a in einer Rotationsebene 30 als Tröpfchen verteilt, wobei die Tröpfchen der Flüssigkeit auf einen in die eine Richtung laufenden Warenbahnabschnitt des ersten Laufwegabschnittes 10, 10a und auf einen in die andere Richtung laufenden Warenbahnabschnitt des zweiten Laufwegabschnittes 11, 11a aufgebracht werden. Dabei wird jeweils der zweite Flüssigkeitsauftrag in dem zweiten Laufwegabschnitt über einen ersten Flüssigkeitsauftrag aus dem ersten Laufwegabschnitt 10 aufgebracht. Nach dem Prinzip des "zweibadigen" Verfahrens ist nun vorgesehen, in einer ersten Behandlungszone 15 einer ersten Rotationsscheibe 13 eine erste Flüssigkeit einer ersten chemischen Zusammensetzung zuzuführen und auf eine erste Warenseite der Warenbahn aufzubringen und in einer weiteren Behandlungszone 15a durch eine weitere Rotationsscheibe 13a eine zweite Flüssigkeit einer zweiten chemischen Zusammensetzung zuzuführen. Diese zweite Flüssigkeit wird in der weiteren Behandlungszone 15a auf den Sprühauftrag aus der ersten Behandlungszone 15, also auf die gleiche, erste Warenseite der Warenbahn aufgebracht.

Vorteilhaft wird bei dem "zweibadigen" Verfahren in der ersten Vorrichtung 3 nach der ersten Behandlungszone 15 in einer zweiten Behandlungszone 18 die erste Flüssigkeit auch auf die zweite Warenseite der Warenbahn aufgebracht. In der weiteren Vorrichtung 3a wird dann in beiden weiteren Behandlungszonen 15a, 18a die zweite Flüssigkeit auf beide Warenseiten der Warenbahn aufgebracht. Dadurch wird in nur einem Durchlauf in einer ersten Vorrichtung 3 z. B. eine Farbflotte auf beide Seiten der Warenbahn aufgetragen und in einer nachgeschalteten Vorrichtung 3a eine Fixierchemikalie auf beide Warenseiten der Warenbahn aufgetragen, so dass der Sprühauftrag der Fixierchemikalie den Sprühauftrag der Farbflotte überlagert.

Die durch die Rotationsscheiben aufgetragene Sprühflotte kann als Minimalauftrag (z. B. 8% bis 40% pick-up, insbesondere 15% bis 40% bezogen auf das Trockengewicht der Warenbahn) oder als Hochfeuchteauftrag (z. B. 40% bis 130% pick-up bezogen auf das Trockengewicht der Warenbahn) ausgeführt werden. So kann mit dem erfindungsgemäßen Verfahren z. B. 20g Sprühflotte/m² im Minimalauftrag bis zu 325g Sprühflotte/m² im Maximalauftrag aufgetragen werden.

Dieser pick-up-Prozentbereich des Minimalauftrages von 8% bis 40% kann mit bekannten Tauchverfahren und mechanischer Entwässerung nicht erzielt werden. Die dem Stand der Klotztechnik entsprechende nötige Zugabe von Wasserglas im Fixieralkali entfällt nach dem erfindungsgemäßen Verfahren gänzlich, was zu höherer Prozesssicherheit führt, keine Ablagerungen an Maschinenteilen bedingt, eine Einsparung an Chemikalien mit sich bringt und zu verringerten Fixierzeiten bei vermindertem Energieaufwand in der Reaktivwäsche beitragen kann. Die Warenbahn kann nach den Besonderheiten und Eigenschaften der aufzubringenden Flüssigkeiten mit der Sprühflotte lediglich angefeuchtet oder stark durchfeuchtet werden.

## Patentansprüche

1. Verfahren zum gesteuerten Aufbringen einer Flüssigkeit auf eine Textilbahn (1), ein Garn oder eine Garnschar aus nebeneinander liegenden Fäden, ,
- wobei die Textilbahn (1), das Garn oder die Garnschar (100) längs eines Laufweges (2) bewegt wird, und die Textilbahn (1), das Garn oder die Garnschar (100) auf ihrem Laufweg (2) über Umlenkrollen (4, 5, 6, 7, 8, 9) einen mehrfachen Richtungswechsel durchläuft,
- wobei die Textilbahn (1), das Garn oder die Garnschar (100) in zueinander etwa parallelen Laufwegabschnitten (10, 11, 12) mit einander entgegen gerichteten Laufrichtungen (19, 20, 21) geführt wird,
- und die Flüssigkeit zwischen den Laufwegabschnitten (10, 11, 12; 19, 20, 21) durch eine Rotationsscheibe (13, 16) in einer Rotationsebene (30) als Tröpfchen verteilt wird,
- wobei die Rotationsachse einer Rotationsscheibe in Laufrichtung des Laufwegabschnittes ausgerichtet liegt,
- wobei die Tröpfchen der Flüssigkeit **gleichzeitig** auf den in die eine Richtung laufenden Textilbahnabschnitt, Garn oder Garnschar (100) des ersten Laufwegabschnittes (10) und auf den in die andere Richtung laufenden Textilbahnabschnitt, Garn oder Garnschar (100) des zweiten Laufwegabschnittes (11) aufgebracht werden,
- und wobei der zweite Flüssigkeitsauftrag in dem zweiten Laufwegabschnitt (11) über einen ersten Flüssigkeitsauftrag aus dem ersten Laufwegabschnitt (10) aufgebracht wird,
- wobei die der Rotationsscheibe (13, 16) zugeführte Flüssigkeit eine Sprühflotte (39) ist,
- und die Sprühflotte (39) aus Mischkomponenten zusammengesetzt ist, **dadurch gekennzeichnet,**
- **dass** das Zusammenführen der Mischkomponenten und deren Mischung zu einer Sprühflotte (39) zeitlich kurz vor der Zuführung der Sprühflotte zu der Rotationsscheibe (13, 16) erfolgt,
- und das maximale Volumen der gemischten Sprühflotte (39) etwa dem Verbrauchsvolumen aller Rotationsscheiben (13, 16) innerhalb eines vorgegebenen Zeitfensters entsprechend gewählt wird,
- wobei das Zeitfenster kleiner als 6 Minuten ist.

2. Verfahren nach Anspruch 1,
**dadurch gekennzeichnet, dass** das Zeitfenster kleiner als 1 Minute ist.

3. Verfahren nach Anspruch 1 oder 2,
**dadurch gekennzeichnet, dass** das maximale Volumen der Sprühflotte (39) etwa gleich der Summe aus dem Volumen eines Vorratsbehälters (26) der Sprühflotte (39) und den Volumina aller Zuführleitungen (28) zu den Rotationsscheiben (13, 16) und aller Rückführleitungen (31) zu dem Vorratsbehälter (26) eingestellt wird.

4. Verfahren nach einem der Ansprüche 1 bis 3,
**dadurch gekennzeichnet, dass** in Laufrichtung (19, 20, 21) nach dem Flüssigkeitsauftrag mit einer Messvorrichtung (32) der Feuchtigkeitsgrad der Textilbahn (1) erfasst wird und abhängig von dem erfassten Feuchtigkeitsgrad der Volumenstrom der zugeführten Flüssigkeit eingestellt wird.

5. Verfahren nach einem der Ansprüche 1 bis 4,
**dadurch gekennzeichnet, dass** über die Breite einer Textilbahn (1) oder einer Garnschar (100) mehrere Rotationsscheiben (13, 16) nebeneinander angeordnet werden und der Überdeckungsbereich eines Sprühbereichs der Rotationsscheiben (13, 16) mit der Textilbahn (1) oder der Garnschar (100) derart eingestellt wird, dass etwa 75% bis 90% der den Rotationsscheiben (13, 16) zugeführten Flüssigkeit von der Textilbahn (1) oder der Garnschar (100) aufgenommen und der restliche Flüssigkeitsanteil aufgefangen und zu der Sprühflotte (39) rückgeführt wird.

6. Verfahren nach einem der Ansprüche 1 bis 5,
**dadurch gekennzeichnet, dass** die Flüssigkeit über eine im Durchfluss regelbare Dosierpumpe (27) den Rotationsscheiben (13, 16) zugeführt wird, und dass der Volumenstrom der Dosierpumpe (27) in Abhängigkeit der Laufgeschwindigkeit der Textilbahn (1) oder der Garnschar (100) und der ermittelten Durchfeuchtung der Textilbahn (1) oder der Garnschar (100) eingestellt wird.

7. Verfahren nach einem der Ansprüche 1 bis 6,
**dadurch gekennzeichnet, dass** die Textilbahn (1) oder die Garnschar (100) nach einem Flüssigkeitsauftrag, vorzugsweise nach Aufwickeln auf eine Kaule, einer Verweilzeit bei definierter Warentemperatur zur Fixierung des Flüssigkeitsauftrags zugeführt wird.

8. Verfahren nach einem der Ansprüche 1 bis 6,
**dadurch gekennzeichnet, dass** die Textilbahn (1) oder eine Garnschar (100) nach einem Flüssigkeitsauftrag einer Fixierung zugeführt wird, insbesondere einer Dampf- oder Trockenhitzefixierung.

9. Verfahren nach einem der Ansprüche 1 bis 8,
**dadurch gekennzeichnet, dass** auf die Textilbahn (1) oder die Garnschar (100) die Flüssigkeit im Nass-in-Nass-Verfahren aufgebracht wird, wobei zwischen einem ersten Sprühauftrag und einem zweiten Sprühauftrag eine Differenz von etwa 10% bis 20% der aufzutragenden gesamten Flüssigkeitsmenge, vorzugsweise eine Differenz von etwa 15% vorgesehen ist.

10. Verfahren nach einem der Ansprüche 1 bis 9,
**dadurch gekennzeichnet, dass** die Rotationsebene (30) der abgeschleuderten Tröpfchen der Flüssigkeit gegen die Laufrichtung (19, 20, 21) des jeweiligen Laufwegabschnittes (10, 11, 12) geneigt wird.

11. Verfahren nach Anspruch 10,
**dadurch gekennzeichnet, dass** der Neigungswinkel gegen die Laufrichtung des Textilbahnabschnittes auf bis zu 10° eingestellt wird.

12. Verfahren nach einem der Ansprüche 1 bis 11,
**dadurch gekennzeichnet, dass** in einer Behandlungszone (15, 18) mehrere Rotationsscheiben (13, 16) in einer Reihe nebeneinander angeordnet werden und unmittelbar nebeneinander liegende Rotationsscheiben in gleichen oder entgegengesetzten Drehrichtungen angetrieben werden.

13. Verfahren nach einem der Ansprüche 1 bis 12,
**dadurch gekennzeichnet, dass** die Rotationsscheibe in einem Drehzahlbereich von etwa 1500 U/min bis etwa 2900U/min angetrieben wird, und dass die im Zentrum der Rotationsscheibe zugeführte Flüssigkeit mit einer Strömungsgeschwindigkeit von etwa 2,0 cm³/s bis etwa 17 cm³/s eingestellt wird.

14. Verfahren nach einem der Ansprüche 1 bis 13,
**dadurch gekennzeichnet, dass** die Drehzahl der Rotationsscheibe (13, 16) eingestellt wird.

15. Verfahren nach Anspruch 14,
**dadurch gekennzeichnet, dass** die Drehzahl der Rotationsscheibe (13, 16) in Abhängigkeit der Viskosität der zugeführten Flüssigkeit eingestellt wird.

16. Verfahren nach Anspruch 14 oder 15,
**dadurch gekennzeichnet, dass** die Drehzahl der Rotationsscheibe (13, 16) in Abhängigkeit des Volumenstroms der der Rotationsscheibe (13, 16) zugeführten Flüssigkeit eingestellt wird.

17. Verfahren nach einem der Ansprüche 1 bis 16,
**dadurch gekennzeichnet, dass** die Rotationsscheibe (13) mit einem ansteigenden Rand (35) ausgebildet wird, und in dem Rand (35) aus der Ebene der Rotationsscheibe (13) zur oberen Randkante (37) etwa radial verlaufende Rillen (38) ausgebildet werden.

18. Verfahren nach Anspruch 17,
**dadurch gekennzeichnet, dass** die Rillen (38) derart angeordnet werden, dass sie in Umfangsrichtung lückenlos aneinander anschließen.

19. Verfahren nach einem der Ansprüche 1 bis 18,
**dadurch gekennzeichnet, dass** die Flüssigkeit ein Reaktivfarbstoff ist und die Fixierzeit durch Einstellung der Warentemperatur und durch Einstellung des Anteils der Fixierchemikalie gewählt wird.

20. Verfahren nach Anspruch 1,
**dadurch gekennzeichnet, dass** die Flüssigkeit eine Farblösung ist, vorzugsweise eine Farblösung mit insbesondere vorreduziertem Indigo, und die Farblösung auf die Garnschar (100) aufgesprüht und einer kontinuierlichen Oxidation durch einen Luftgang zugeführt wird.

21. Verfahren nach Anspruch 20,
**dadurch gekennzeichnet, dass** die Oxidation durch einen Luftgang, vorzugsweise in einer Behandlungskammer (40) mit einer Dauer von 90 bis 180 Sekunden, insbesondere 100 bis 160 Sekunden ausgeführt wird.

## Claims

1. Method for the controlled application of a liquor to a textile web (1), a yarn or a warp yarn sheet of yarns lying adjacent to one another,
- wherein the textile web (1), the yarn or the warp yarn sheet (100) is moved along a running path (2) and the textile web (1), the yarn or the warp yarn sheet (100) performs a multiple change of direction on its running path (2) over deflection rollers (4, 5, 6, 7, 8, 9),
- wherein the textile web (1), the yarn or the warp yarn sheet (100) is guided in approximately parallel running path sections (10, 11, 12) with oppositely oriented running directions (19, 20, 21),
- and the liquor is distributed in the form of droplets between the running path sections (10, 11, 12; 19, 20, 21) by a rotary disc (13, 16) in a rotation plane (30),
- wherein the axis of rotation of a rotary disc is oriented in the running direction of the running path section,
- wherein the droplets of the liquor are simultaneously applied to the textile web section, yarn or warp yarn sheet (100) of the first running path section (10) running in the one direction and to the textile web section, yarn or warp yarn sheet (100) of the second running path section (11) running in the other direction,
- and wherein the second application of liquor in the second running path section (11) is applied via a first application of liquor from the first running path section (10),
- wherein the liquor fed to the rotary disc (13, 16) is a spraying liquor (39),
- and the spraying liquor (39) is composed of blend components, **characterised in that**
- the bringing together of the blend components and their mixing to form a spraying liquor (39) precedes the feeding of the spraying liquor (39) to the rotary disc (13, 16) by a short time,
- and **in that** the maximum volume of the mixed spraying liquor (39) is chosen approximately in accordance with the consumption volume of all rotary discs (13, 16) within a preset time window,
- the time window being less than 6 minutes.

2. Method according to claim 1,
**characterised in that** the time window is less than 1 minute.

3. Method according to claim 1 or 2,
**characterised in that** the maximum volume of the spraying liquor (39) is set to be approximately equal to the sum from the volume of a reservoir (26) of the spraying liquor (39) and the volume of all supply lines (28) to the rotary discs (13, 16) and all return lines (31) to the reservoir (26).

4. Method according to any of claims 1 to 3,
**characterised in that**, downstream of the liquor application in the running direction (19, 20, 21), the degree of moisture of the textile web (1) is detected by a measuring device (32) and the volumetric flow rate of the supplied liquor is set as a function of the detected degree of moisture.

5. Method according to any of claims 1 to 4,
**characterised in that** several rotary discs (13, 16) are arranged side by side across the width of a textile web (1) or a warp yarn sheet (100) and the overlap area of a spraying area of the rotary discs (13, 16) with the textile web (1) or the warp yarn sheet (100) is set such that approximately 75% to 90% of the liquor fed to the rotary discs (13, 16) are absorbed by the textile web (1) or the warp yarn sheet (100) and the remaining share of the liquor is collected and returned to the spraying liquor (39).

6. Method according to any of claims 1 to 5,
**characterised in that** the liquor is fed to the rotary discs (13, 16) via a metering pump (27) with controllable flow, and **in that** the volumetric flow rate of the metering pump (27) is set as a function of the running speed of the textile web (1) or the warp yarn sheet (100) and of the detected wetting of the textile web (1) or the warp yarn sheet (100).

7. Method according to any of claims 1 to 6,
**characterised in that** the textile web (1) or the warp yarn sheet (100) is directed to a dwell time at a defined fabric temperature for fixing the applied liquor after an application of liquor, preferably after winding onto a roll.

8. Method according to any of claims 1 to 6,
**characterised in that** the textile web (1) or the warp yarn sheet (100) is directed to a fixation, in particular to a steam or dry heat fixation, after an application of liquor.

9. Method according to any of claims 1 to 8,
**characterised in that** the liquor is applied to the textile web (1) or the warp yarn sheet (100) in the wet-on-wet process, wherein a difference of approximately 10% to 20%, preferably of approximately 15%, of the total liquor quantity to be applied is provided between a first spray application and a second spray application.

10. Method according to any of claims 1 to 9,
**characterised in that** the rotational plane (30) of the flung droplets of the liquor is inclined against the running direction (19, 20, 21) of the respective running path section (10, 11, 12).

11. Method according to claim 10,
**characterised in that** the angle of inclination against the running direction of the textile web section is set to up to 10°.

12. Method according to any of claims 1 to 11,
**characterised in that** several rotary discs (13, 16) are arranged side by side in a row in a treatment zone (15, 18) and immediately adjacent rotary discs are driven in the same direction or in opposite directions of rotation.

13. Method according to any of claims 1 to 12,
**characterised in that** the rotary disc is driven in a speed range of approximately 1500 rpm to approximately 2900 rpm, and **in that** the liquor supplied in the centre of the rotary disc is set to a flow rate of approximately 2.0 cm³/s to approximately 17 cm³/s.

14. Method according to any of claims 1 to 13,
**characterised in that** the speed of the rotary disc (13, 16) is adjusted.

15. Method according to claim 14,
**characterised in that** the speed of the rotary disc (13, 16) is adjusted as a function of the viscosity of the supplied liquor.

16. Method according to claim 14 or 15,
**characterised in that** the speed of the rotary disc (13, 16) is adjusted as a function of the volumetric flow rate of the liquor fed to the rotary disc (13, 16).

17. Method according to any of claims 1 to 16,
**characterised in that** the rotary disc (13) is designed with a rising rim (35) and grooves (38) which extend approximately radially from the plane of the rotary disc (13) to the upper rim edge (37) are formed in the rim (35).

18. Method according to claim 17,
**characterised in that** the grooves (38) are arranged such that they adjoin one another gaplessly in the circumferential direction.

19. Method according to any of claims 1 to 18,
**characterised in that** the liquor is a reactive dye and the fixing time is selected by setting the fabric temperature and by setting the proportion of fixing chemicals.

20. Method according to claim 1,
**characterised in that** the liquor is a dye solution with in particular pre-reduced indigo, and **in that** the dye solution is sprayed onto the warp yarn sheet (100) and directed to a continuous oxidation by skying.

21. Method according to claim 20,
**characterised in that** the oxidation by skying is preferably carried out in a treatment chamber (40) with a duration of approximately 90 to 180 seconds, in particular of 100 to 160 seconds.

## Revendications

1. Procédé pour l'application commandée d'un liquide sur une bande textile (1), un fil ou une nappe de fils composée de fils juxtaposés,
- selon lequel la bande textile (1), le fil ou la nappe de fils (100) est déplacée le long d'un parcours (2), et la bande textile (1), le fil ou la nappe de fils (100), sur son parcours (2), subit plusieurs fois un changement de direction par l'intermédiaire de rouleaux de déviation (4, 5, 6, 7, 8, 9),
- la bande textile (1), le fil ou la nappe de fils (100), dans des sections de parcours (10, 11, 12) à peu près parallèles, est guidée avec des sens de défilement (19, 20, 21) opposés,
- et le liquide, entre les sections de parcours (10, 11, 12; 19, 20, 21), est réparti sous la forme de gouttelettes grâce à un disque rotatif (13, 16) dans un plan de rotation (30),
- l'axe de rotation d'un disque rotatif est orienté dans le sens de défilement de la section de parcours,
- les gouttelettes de liquide sont appliquées en même temps sur la section de bande textile, le fil ou la nappe de fils (100) de la première section de parcours (10) qui passe dans un sens, et sur la section de bande textile, le fil ou la nappe de fils (100) de la deuxième section de parcours (11) qui passe dans l'autre sens,
- et la deuxième application de liquide est réalisée dans la deuxième section de parcours (11) par-dessus une première application de liquide résultant de la première section de parcours (10),
- le liquide amené jusqu'au disque rotatif (13, 16) est un bain de pulvérisation (39),
- et le bain de pulvérisation (39) se compose de composants de mélange, **caractérisé**
- **en ce que** la réunion des composants de mélange et leur mélange pour former un bain de pulvérisation (39) ont lieu, dans le temps, juste avant l'amenée du bain de pulvérisation jusqu'au disque rotatif (13, 16),
- et **en ce que** le volume maximal du bain de pulvérisation (39) mélangé est choisi à peu près en fonction du volume de consommation de tous les disques rotatifs (13, 16) à l'intérieur d'un laps de temps prédéfini,
- le laps de temps étant inférieur à 6 minutes.

2. Procédé selon la revendication 1,
**caractérisé en ce que** le laps de temps est inférieur à 1 minute.

3. Procédé selon la revendication 1 ou 2,
**caractérisé en ce que** le volume maximal du bain de pulvérisation (39) est réglé à une valeur à peu près égale à la somme du volume d'un réservoir (26) du bain de pulvérisation (39) et des volumes de toutes les conduites d'amenée (28) qui mènent aux disques rotatifs (13, 16) et de toutes les conduites de retour (31) qui mènent au réservoir (26).

4. Procédé selon l'une des revendications 1 à 3,
**caractérisé en ce qu'**après l'application de liquide, dans le sens de défilement (19, 20, 21), le degré d'humidité de la bande textile (1) est détecté à l'aide d'un dispositif de mesure (32), et le débit volumique du liquide amené est réglé en fonction du degré d'humidité détecté.

5. Procédé selon l'une des revendications 1 à 4,
**caractérisé en ce que** plusieurs disques rotatifs (13, 16) sont disposés côte à côte sur la largeur d'une bande textile (1) ou d'une nappe de fils (100), et la zone de recouvrement d'une zone de pulvérisation des disques rotatifs (13, 16) avec la bande de textile (1) ou la nappe de fils (100) est réglée pour qu'environ 75% à 90% du liquide amené jusqu'aux disques rotatifs (13, 16) soient reçus par la bande textile (1) ou la nappe de fils (100), et que la part de liquide restante soit recueillie et ramenée dans le bain de pulvérisation (39).

6. Procédé selon l'une des revendications 1 à 5,
**caractérisé en ce que** le liquide est amené jusqu'aux disques rotatifs (13, 16) par l'intermédiaire d'une pompe de dosage (27) à débit réglable, et **en ce que** le débit volumique de la pompe de dosage (27) est réglé en fonction de la vitesse de défilement de la bande textile (1) ou de la nappe de fils (100), et de l'humidification déterminée de la bande textile (1) ou de la nappe de fils (100).

7. Procédé selon l'une des revendications 1 à 6,
**caractérisé en ce que** la bande textile (1) ou la nappe de fils (100), après une application de liquide, de préférence après avoir été enroulée sur un rouleau, est soumise pendant un temps de séjour à une température de produit définie, en vue du fixage de l'application de liquide.

8. Procédé selon l'une des revendications 1 à 6,
**caractérisé en ce que** la bande textile (1) ou une nappe de fils (100), après une application de liquide, est soumise à un fixage, en particulier à un fixage à la vapeur ou à la chaleur sèche.

9. Procédé selon l'une des revendications 1 à 8,
**caractérisé en ce que** sur la bande textile (1) ou la nappe de fils (100), le liquide est appliqué selon le procédé humide sur humide, avec entre une première application par pulvérisation et une deuxième application par pulvérisation une différence qui représente environ 10% à 20% de la quantité de liquide totale à appliquer, de préférence une différence d'environ 15%.

10. Procédé selon l'une des revendications 1 à 9,
**caractérisé en ce que** le plan de rotation (30) des gouttelettes de liquide projetées par centrifugation est incliné par rapport au sens de défilement (19, 20, 21) de chaque section de parcours (10, 11, 12).

11. Procédé selon la revendication 10,
**caractérisé en ce que** l'angle d'inclinaison par rapport au sens de défilement de la section de bande textile est réglé à une valeur allant jusqu'à 10°.

12. Procédé selon l'une des revendications 1 à 11,
**caractérisé en ce que** dans une zone de traitement (15, 18), plusieurs disques rotatifs sont disposés côte à côte, en ligne, et des disques rotatifs directement voisins sont entraînés dans des sens de rotation identiques ou opposés.

13. Procédé selon l'une des revendications 1 à 12,
**caractérisé en ce que** le disque rotatif est entraîné dans une plage de vitesse de rotation d'environ 1500 t/min à environ 2900 t/min, et **en ce que** pour le liquide amené au centre du disque rotatif est réglé un débit d'environ 2,0 cm³/s à environ 17 cm³/s.

14. Procédé selon l'une des revendications 1 à 13,
**caractérisé en ce que** la vitesse de rotation du disque rotatif (13, 16) est réglée.

15. Procédé selon la revendication 14,
**caractérisé en ce que** la vitesse de rotation du disque rotatif (13, 16) est réglée en fonction de la viscosité du liquide amené.

16. Procédé selon la revendication 14 ou 15,
**caractérisé en ce que** la vitesse du disque rotatif (13, 16) est réglée en fonction du débit volumique du liquide amené jusqu'au disque rotatif (13, 16).

17. Procédé selon l'une des revendications 1 à 16,
**caractérisé en ce que** le disque rotatif (13) est doté d'un rebord montant (35), et dans ce rebord (35) sont formées des rainures (38) qui s'étendent à peu près radialement du plan du disque rotatif (13) jusqu'au bord supérieur (37) du rebord.

18. Procédé selon la revendication 17,
**caractérisé en ce que** les rainures (38) sont disposées de manière à se succéder de manière continue dans le sens circonférentiel.

19. Procédé selon l'une des revendications 1 à 18,
**caractérisé en ce que** le liquide est un colorant réactif et le temps de fixage est choisi grâce au réglage de la température de produit et au réglage de la proportion de produit chimique de fixage.

20. Procédé selon la revendication 1,
**caractérisé en ce que** le liquide est une solution colorante, de préférence une solution colorante avec en particulier de l'indigo pré-réduit, et la solution colorante est pulvérisée sur la nappe de fils (100) et est soumise à une oxydation grâce à un passage à l'air.

21. Procédé selon la revendication 20,
**caractérisé en ce que** l'oxydation grâce à un passage à l'air est réalisée de préférence dans une chambre de traitement (40) avec une durée de 90 à 180 secondes, en particulier 100 à 160 secondes.
